# EUROPÄISCHE PATENTSCHRIFT

(11) **EP 0 640 439 B1**
(45) Veröffentlichungstag und Bekanntmachung des Hinweises auf die Patenterteilung: **12.11.1997**
(21) Anmeldenummer: 94112198.0
(22) Anmeldetag: 04.08.1994
(51) Int. Cl.: B24C 3/06, B63B 59/06, B63C 5/02

(54) **Vorrichtung für eine Oberflächenbehandlung grosser freiliegender, im wesentlichen horizontaler, Bodenflächen von Objekten, insbesondere von Schiffen**
Apparatus for the surface treatment of large, free-standing and essentially horizontal floor surfaces of objects, especially ships
Dispositif pour le traitement de surface de grandes parois isolées, essentiellement horizontales, notamment pour les fonds de navire

(30) Priorität: 05.08.1993 DE 9311702 U
(43) Veröffentlichungstag der Anmeldung: 01.03.1995
(73) Patentinhaber: HEINRICH SCHLICK GmbH, 48268 Greven-Reckenfeld (DE)
(72) Erfinder: Beneke, Roger, D-48268 Greven (DE)
(74) Vertreter: Hoffmeister, Helmut, Dr. Dipl.-Phys.

(56) Entgegenhaltungen:
- EP-A- 0 391 441
- DE-A- 1 577 563
- DE-A- 2 432 367
- US-A- 3 548 541
- PATENT ABSTRACTS OF JAPAN vol. 7, no. 223 (M-247) (1368) 4. Oktober 1983 & JP-A-58 116 294 (KAYABA KOGYO) 11. Juli 1983

## Beschreibung

Die Erfindung betrifft eine Vorrichtung für eine Oberflächenbehandlung großer freiliegender im wesentlichen horizontaler Bodenflächen von Objekten, insbesondere von Schiffen mit
- einem Fahrgestell und
- einer Strahlkapsel, die mit dem Fahrgestell verbunden ist und in der sich wenigstens eine Oberflächenbehandlungseinrichtung befindet.

Aus der US-A-3 548 541 ist eine Vorrichtung zur Oberflächenbehandlung bekannt, die aus einem Fahrgestell, einer Strahlkammer mit einer Oberflächenbehandlungseinrichtung und einem Mastausleger besteht. Mit einer Hydraulikvorrichtung kann der Bearbeitungswinkel des Mastauslegers gegenüber dem Fahrzeuggestell und der der Strahlkammer gegenüber dem Mast verändert werden.

Auch wenn mit dieser Vorrichtung eine freiliegende Bodenfläche eines Schiffes behandelt werden kann, ist die sich verändernde Bearbeitungshöhe, d. h. der Abstand zwischen der Bodentfläche des Schiffs und der im wesentlichen ebenen Standfläche, nur durch eine Mastwinkeländerung kompensierbar, mit der Folge der Instabilität des Fahrgestells. Unebenheiten bzw. leichte Krümmungen der Bodenfläche sind darüberhinaus nur mit einer Winkeländerung der Strahlkapsel ausgleichbar. Trotz dieser sehr aufwendigen Anpassungsaktion ist eine saubere Behandlung der Oberfläche nicht möglich.

Eine Vorrichtung für eine Oberflächenbehandlung ist weiterhin aus der DE-A-36 29 623 A1 bekannt. Sie besteht aus einem Fahrgestell mit einer Stütze und einer an der Stütze montierten Kabine. Die Kabine ist an der dem Objekt zugewandten Seite offen und umlaufend mit Dichtungselementen versehen. Im Inneren der Kabine ist ein Schleuderrad angeordnet. Gereinigt und gestrahlt werden Flugzeugkörper. Der verbrauchte Strahlmittel wird von einer angeschlossenen Strahlmittel-Aufbereitungsanlage wiederaufbereitet. Um an der Oberfläche mit der Kabine entlangfahren zu können, ist die Stütze im Fahrgestell von 0 - etwa 90° und die Kabine am Mast um seine Achse etwa 270° verschwenkbar.

Diese Vorrichtung hat sich bei der Oberflächenbehandlung von Flugzeugen zwar bewährt, ist aber in dieser Form bei freiliegenden im wesentlichen horizontalen Flächen von Schiffen nicht geeignet. Die Stütze müßte bei einem Neigungswinkel von 0° und einer um 90° abgewinkelten Kabine arbeiten. Das würde dazu führen, daß durch die einseitige Belastung das Fahrgestell umkippt. Außerdem würde eine Bedienungsperson, die sich in der Kabine befindet, in der Rückenlage sämtliche Bedienungsvorgänge vornehmen müssen. Darüber hinaus würde zurückprallendes Strahlmittel die Sicht der Bearbeitungsperson sehr stark einschränken.

Der Erfindung liegt die Aufgabe zugrunde, eine Vorrichtung für eine Oberflächenbehandlung großer freiliegender im wesentlichen horizontaler Flächen von Objekten, insbesondere von Schiffen zu schaffen, die eine einfache und sichere Handhabung ermöglicht.

Erfindungsgemäß wird die Aufgabe dadurch gelöst, daß zwischen dem Fahrgestell und der Strahlkapsel eine Scherengelenkeinrichtung mit einer darüberliegenden dreidimensional beweglichen Feder-Gelenk-Einrichtung angeordnet ist.

Für die Oberflächenbehandlung wird ein Schiff in folgende Bearbeitungssektionen eingeteilt:
a) einen sich durch eine hohe Neigung und Krümmung der Wände auszeichnenden Bugbereich,
b) einen sich durch im wesentlichen senkrechte Wände auszeichnenden Mittelbereich,
c) einen sich durch starke Ein- und Ausbuchtungen bzw. vorstehende Teile (Schiffsschraube) auszeichnenden Heckbereich und
d) einen im wesentlichen geraden horizontal liegenden Bodenbereich.

Die mit der Erfindung erzielten Vorteile bei der Bearbeitung eines im wesentlichen geraden horizontal bzw. waagerechten Bodenbereichs eines Schiffes bestehen insbesondere darin, daß es möglich ist, unter dem Schiff möglichst weit an die Bodenoberfläche heranzufahren, die Strahlkapsel an den Bodenbereich anzulenken und mit der Feder-Gelenk-Einrichtung paßgenau an diesen anzudrücken. Damit ist es möglich, daß die Oberflächenbehandlungseinrichtung im Inneren der Strahlkapsel einfach, sicher und genau den gesamten Bodenbereich erfaßt und diesen entsprechend bearbeiten kann. Ist die der Größe der Strahlkapsel entsprechende Fläche des Bodens des Schiffes behandelt, wird durch ein Verfahren des Fahrgestells der nächste Bereich behandelt. So wird auf diese Art und Weise die gesamte schwierig zugängliche Oberfläche des Bodens des Schiffes behandelt.

Vorteilhaft ist es, wenn die Scherengelenkeinrichtung aus einem Scherengestell, das sich aus in Scheren- und/oder Scherendrehpunkten beweglichen Scherenstangenelementen zusammensetzt, einem Scherengrundelement und einem Scherenoberelement besteht. Hierdurch ist es möglich, die Strahlkammer von der Fahrzeugebene senkrecht nach oben an den Boden des Schiffs zu führen. Selbstverständlich ist es auch möglich, anstelle der Scherengelenkeinrichtung Hydraulikzylinder einzusetzen, die einzeln aufeinander abgestimmt angesteuert werden.

Vorteilhaft ist es,
- wenn das erste Stangenelement- das erste Scherenstangenelement im ersten Scherendrehpunkt drehverschieblich in einer Langloch-Ausnehmung im und das zweite Scherenstangenelement im zweiten Scherendrehpunkt drehbeweglich am Scherengrundelement und
- das vorletzte Scherenstangenelement im vorletzten Scherendrehpunkt am und das letzte Scherenstangenelement am letzten Scherendrehpunkt in einer Schlitzausnehmung im Scherenoberelement drehverschieblich angeordnet sind.

Hierdurch wird gesichert, daß sich die Strahlkammer genau parallel über dem auf dem Fahrgestell ruhenden Scherengrundelement senkrecht nach oben bewegt. Ein Verkanten oder Verschieben wird hierdurch vermieden.

Vorteilhaft ist es, wenn das Kardangelenk mit dem Zentrum des Scherenelementes und die Federn mit der unteren Peripherie der Strahlkapsel verbunden sind. Die so gehaltene und gefederte Strahlkapsel kann sich beim Herandrücken jeglichen Krümmungen bzw. Verformungen des Bodens des Schiffes anpassen, so daß gesichert ist, daß sämtliche Teile der sehr großen Bodenfläche effektiv und ausreichend behandelt werden.

Vorteilhaft ist es, wenn den Federn gegenüberliegend Rollenelemente angeordnet sind. Diese Rollenelemente sichern, daß die Strahlkapsel entlang der Oberfläche des Schiffsbodens verfahrbar ist.

Vorteilhaft ist es, wenn die Strahlkapsel mit der Scherengelenkeinrichtung und der Feder-Gelenk-Einrichtung vor einer Fahrerkabine angeordnet sind. Hierdurch ist es der Bedienungsperson möglich, die genaue Art und Weise bzw. Höhe des Verfahrens der Strahlkabine zu lenken.

Vorteilhaft ist es, wenn die Strahlkapsel mit einem Saugförderschlauch und wenigstens einem Strahlmittelschlauch an der als Strahldüse mit Oszillatorantrieb ausgebildeten Oberflächenbehandlungseinrichtung verbunden ist. Hierdurch wird gesichert, daß der Strahlvorgang staubfrei stattfindet und das Strahlmittel im Kreislauf gefahren und aufbereitet wird. Im Gegensatz zu dem üblicherweise verwendeten Einwegstrahlmittel kann hierdurch mit Mehrwegstrahlmittel- vorzugsweise mit Stahl-Strahlmittel - gestrahlt werden. Dieses Stahl-Strahlmittel kann im Gegensatz zum Einwegstrahlmittel - in der Regel Kupferschlacke - bis zu zweihundertundfünfzigmal wiederverwendet werden. Hierdurch wird der Strahlvorgang insgesamt umweltfreundlich und insbesondere wesentlich wirtschaftlicher.

Vorteilhaft ist es, wenn die Strahlkapsel an ihrer offenen Seite mit Dichtungselementen umgeben ist. Diese Dichtungselemente sorgen dafür, daß das Strahlmittel innerhalb der Strahlkabine gehalten und entsprechend abgesaugt wird. Dabei ist es vorteilhaft, wenn die Dichtungselemente eine kombinierte Gummi-/Bürstenabdeckung sind. Hierdurch ist gewährleistet, daß beim Absaugen der Strahlmittel genügend Luft nachziehen kann ohne daß dabei Strahlmittel die Strahlkammer verläßt. Als vorteilhaft hat es sich dabei erwiesen, wenn die kombinierte Gummi/Bürstenabdeckung zusätzlich mit Magneten versehen ist. Diese Magnete sorgen dafür, daß sich die Dichtung fest und innig an die Oberfläche der zu behandelnden Fläche in diesem Falle des Schiffsbodens anschmiegt.

Vorteilhaft ist es, wenn die Fahrerkabine nicht höher als der oberste Punkt (Dichtungselemente 23) der abgesenkten Strahlkapsel ist. Das Fahrgestell wird dabei vorteilhafterweise von Ketten vorwärts bewegt. Möglich ist es natürlich auch, anstelle der Ketten Räder oder dgl. einzusetzen. Durch die gewählten Abmessungen wird gesichert, daß sich die gesamte Vorrichtung frei und sicher unter dem Schiffsboden bewegen kann.

Ein Ausführungsbeispiel der Erfindung ist in der Zeichnung dargestellt und wird im folgenden näher beschrieben.

Es zeigen:
- Fig. 1: ein Schiff in einer schematischen Seitenansicht,
- Fig. 2: eine schematische Darstellung eines Mittelschiffsbereichs entlang einer Linie II - II,
- Fig. 3: eine Strahlvorrichtung für einen Bodenbereich eines Schiffes in einer schematischen perspektivischen Darstellung,
- Fig. 4: eine schematische Seitenansicht einer Strahlmittelvorrichtung gemäß Fig. 3 und
- Fig. 5: eine Scherengelenkeinrichtung mit einer Strahlmittelvorrichtung gemäß Fig. 3 und 4 in einer schematischen Seitenansicht.

Soll die Oberfläche eines Schiffskörpers 1 entsprechend behandelt werden, z. B. gestrahlt und/oder gespritzt, wird das Schiff aus dem Wasser herausgeholt und z. B. in einem Trockendock aufgestellt. Wie aus Fig. 1 und 2 ersichtlich ist, wird das Schiff dabei auf Pallen 4.1, ... 4.n sowohl unterwärts als auch seitwärts (nicht dargestellt) abgestützt. Für eine Behandlung wird der Schiffskörper 1 in folgende Bereiche unterteilt:
a) einen Bugbereich 1.1
   der sich durch schräg abgewinkelte bzw. stark gekrümmte Flächen einer Schiffswand 2 auszeichnet,
b) einen Mittelbereich 1.2
   der durch sehr hohe im wesentlichen gerade senkrechte Wände gekennzeichnet ist,
c) einen Heckbereich 1.3
   dessen Schiffswand 2 stark gekrümmt und abgewinkelt ist und dessen Bearbeitungsmöglichkeiten darüberhinaus durch eine Schiffsschraube 3 erschwert werden,
d) einen Bodenbereich 1.4
   der im wesentlichen frei über den Pallen 4.1, ... 4.n liegt.

Die Pallen werden nach einem schiffstypischen Pallenplan angeordnet. Dies hängt mit der Schiffsstatik zusammen. Da Schiffe in einem regelmäßigen Zeitabstand zu strahlen und zu beschichten sind, werden die Pallen bei einer folgenden Korrosionsschutzbehandlung an einer anderen Stelle angeordnet und damit dann die zuvor besetzte Stelle gestrahlt.

Um bei mehreren nacheinander folgenden Oberflächenbehandlungen eine gleichmäßige Behandlung des Bodenbereiches 1.4 zu gewährleisten, werden die Pallen 4.1, ... 4.n entsprechend versetzt angeordnet.

Eine für den Bodenbereich 1.4 einsetzbare Strahlvorrichtung ist in den Fig. en 3 - 5 dargestellt.

Sie besteht im wesentlichen aus
- einem Fahrgestell 20 und
- einer Strahlkapsel 22.

Das Fahrgestell 20 ist durch ein Kettenfahrwerk 11 frei beweglich. Über dem Kettenfahrwerk 11 befindet sich eine Fahrerkabine 7, in dem Fahrhebel 8 und ein Sitzelement 15 angeordnet sind. Auf der Fahrerkabine 7 ist eine Leuchte 6 installiert. Vor einem Fensterelement 17 befindet sich ein Motorantrieb 5.

Auf dem Fahrgestell 20 vor der Fahrerkabine 7 liegend ist ein Scherengrundelement 18 angeordnet. Darauf befinden sich Scherenstangenelemente 25.1, ... 25.n, die in Scherendrehpunkten 26.1, ...26.n und Scherenkreuzdrehpunkten 27.1 ... 27.n beweglich sind. Über den Scherenstangenelementen 25.1, ... 25.n ist ein Scherenoberelement 28 angeordnet. In dieser Scherengelenkeinrichtung ist das erste Scherenstangenelement 25.1 dreh- und längsverschiebbar in einer Langlochausnehmung 30 des Scherengrundelementes und das letzte Scherenstangenelement 25.n in einer Schlitzausnehmung 31 des Scherenoberelementes ebenfalls dreh- und längsbeweglich angeordnet, während das zweite Scherenstangenelement 25.2 und das vorletzte Scherenstangenelement 25.n-1 im zweiten bzw. vorletzten Scherendrehpunkt 26.2 bzw. 26.n-1 am Scherengrundelement 18 bzw. am Scherenoberelement 28 nur drehbar beweglich ist. Hierdurch wird gewährleistet, daß bei einem Betätigen der Stangen sich das Scherenoberelement 28 immer parallel zum Scherengrundelement 18 bewegt. Das Scherenoberelement 28 ist dabei in seinem Zentrum Z' über ein Kardangelenk 29 mit dem Zentrum Z eines glatten Elementes 19 verbunden. An der Peripherie P des Plattenelementes 19 sind Federn 12.1, 12.2 angeordnet, die mit ihrer Gegenseite an der unteren Peripherie P' der Strahlkapsel 22 befestigt sind. Den Federn gegenüberliegend sind auf der anderen Seite Rollenelemente 24.1 und 24.2 befestigt. Dabei ist es möglich, die Rollen 24.1, 24,2 an allen vier Ecken der Strahlkammer 22 oder in deren Mitte zu befestigen. Ob dabei zwei, vier oder mehrere Rollen eingesetzt sind, ist von dem jeweiligen Einsatzfall abhängig.

Die im wesentlichen offene Seite der Strahlkapsel 22 ist von Dichtungselementen 23 umgeben. Hierbei werden vorteilhafterweise kombinierte Gummi-/Bürstenabdichtungen eingesetzt, die zusätzlich mit Dauermagneten ausgerüstet sind. Durch diese Maßnahme wird ein sehr inniges Anschmiegen der Strahlkapsel 22 an den Boden des Schiffes gewährleistet und das Austreten von einzelnen Stahlkörnern vermieden. In der Strahlkammer 22 selbst sind ein bis zwei oszillierende Strahldüsen 21.1 und 21.2 angeordnet. Ihr Standort wird vorzugsweise so ausgewählt, daß eine möglichst saubere Oberfläche beim Strahlvorgang entstehen kann. Beide Strahldüsen 21.1 und 21.2 sind mit einem Strahlschlauch 10 verbunden. Um das Strahlmittel nach dem Strahlen absaugen zu können, ist eine Vakuumsauganlage 14 und ein Strahlmittelförderschlauch vorgesehen. Der Strahlmittelförderschlauch 9 und die Strahlschläuche 10 sind mit einer Strahlaufbereitungsanlage verbunden.

Die so beschriebene selbstfahrende Strahlvorrichtung ist geeignet, nicht nur den Bodenbereich eines Schiffes, sondern auch andere im wesentlichen ebene, große Flächen entsprechend zu bearbeiten.

Die Arbeitsweise der Strahlvorrichtung wie sie sich aus dem dargestellten Ausführungsbeispiel ergibt sei erläutert:

Durch die in der Fahrerkabine 7 sitzende Bedienungsperson wird das Fahrgestell 20 unterhalb der Schiffswand 2 des Bodenbereichs 1.4 positioniert. Da die Strahlkapsel 22 in dem Kardangelenk 29 und den Federn 12.1 und 12.2 beidseitig bewegbar und federnd gelagert ist und auf dem beweglichen Scherengestänge 13 nach oben verlagerbar ist, wird sie mit einer Fahrgeschwindigkeit stufenlos von vorzugsweise 0 bis 6m pro Minute nach oben verstellt und an der Oberfläche des Schiffsbodens im Bodenbereich 1.2 positioniert. Die Beweglichkeit der Strahlkapsel 22 am Schiffsboden wird durch die Rollenelemente 24.1 und 24.2 erweitert, die zugleich als Distanzhalter fungieren.

Die Strahlleistung selbst ist abhängig von der Beschaffenheit der zu strahlenden Oberfläche bzw. vom geforderten Reinheitsgrad. Im Durchschnitt sind Strahlleistungen bis 20 m²/Stunde realistisch. Im Ausführungsbeispiel sind die Strahldüsen 21.1 und 21.2 in der Strahlkapsel derart befestigt, daß sie über ein Hubgestänge oszillierend und in einem Strahlweg von 800 - 1000 mm seitlich bewegbar sind. Die Oszilliergeschwindigkeit beträgt etwa 20 m/min. Damit ist eine gute Überdeckung gewährleistet. Über den Saugförderschlauch 9 wird das verstrahlte Strahlmittel - vorzugsweise Strahl-Strahlmittel - sowie die Entstaubung über die Vakuumanlage 14 mit einem integrierten Filter vorgenommen. Zwischen der Strahlkapsel 22 und dem flexiblen, hochabriebfesten Saugförderschlauch 9 ist ein mechanischer Vorabscheider, der gleichzeitig als Reinigungsstrecke funktioniert, zwischengeschaltet. Das so gereinigte Strahlmittel gelangt zurück in einen Druckstrahlbehälter und wird von dort aus über die Strahlschläuche 10 zurück zu den Strahldüsen 21.1 bzw. 21.2 in der Strahlkapsel 22 geleitet.

Die Strahlkapsel 22 ist zur Strahlfläche der Schiffswand 2 im Bodenbereich 1.4 durch die umlaufenden Dichtungselemente 23 ausreichend derart abgesichert, daß zum einen kein Strahlmittel aus der Strahlkapsel 22 austreten kann und darüberhinaus durch das hohe Vakuum der Saugförderanlage ausreichend Luft von außen in die Kapsel gesogen wird. Wesentlich ist dabei, daß der gesamte Strahlvorgang staubfrei stattfindet und das Strahlmittel im Kreislauf gefahren und aufbereitet wird. Hierdurch ist es vorteilhafterweise möglich, anstatt des bisher eingesetzten Einwegstrahlmittels ein Mehrwegstrahlmittel - vorzugsweise Stahl-Strahlmittel - einzusetzen. Das Stahl-Strahlmittel ist dabei im Gegensatz zum Einwegstrahlmittel - in der Regel Kupferschlacke - bis zu zweihundertfünfzigmal wiederverwendbar.

Insgesamt ist also festzustellen, daß durch den Einsatz der erfindungsgemäßen Strahlvorrichtung der Strahlvorgang insgesamt umweltfreundlicher und insbesondere wesentlich fortschrittlicher wird, insbesondere bedingt durch folgende Vorteile:
A. Hohe Wirtschaftlichkeit durch Verwendung von Mehrwegstrahlmitteln,
B. konsequente Einhaltung der Umweltschutzforderungen durch Staubfreiheit und Abfallreduzierung,
C. mechanisches und fernbedientes mannloses Strahlen und
D. Leistungssteigerung durch erhöhte Strahlleistung und Vermeidung von besonderen Einkapselungen.

### Bezugszeichenliste:

- 1.: Schiffskörper
- 1.1: Bugbereich
- 1.2: Mittelbereich
- 1.3: Heckbereich
- 1.4: Bodenbereich
- 2: Schiffswand
- 3: Schiffsschraube
- 4.1, ... 4.n: Pallen
- 5: Motorantrieb
- 6: Leuchte
- 7: Fahrerkabine
- 8: Fahrerhebel
- 9: Saugförderschlauch
- 10: Strahlschlauch
- 11: Kettenfahrwerk
- 12.1, 12.2: Federn
- 13: Scherengestell
- 14: Vakuumsauganlage
- 15: Sitzelement
- 17: Fernsteuerelement
- 18: Scherengurtelement
- 19: Plattenelement
- 20: Fahrgestell
- 21.1, 21.2: Strahldüse
- 22: Strahlkapsel
- 23: Dichtungselement
- 24.1, 24.2: Rollenelement
- 25.1, ... 25.n: Scherenstangenelement
- 26.1, ... 26.n: Scherendrehpunkt
- 27.1, ... 27.n: Scherenkreuzdrehpunkt
- 28: Scherenoberelement
- 29: Kardangelenk
- 30: Langlochausnehmung
- 31: Schlitzausnehmung
- Z, Z': Zentrum
- P, P': Peripherie

## Patentansprüche

1. Vorrichtung für eine Oberflächenbehandlung großer freiliegender im wesentlichen horizontaler Bodenflächen von Objekten, insbesondere von Schiffen mit
- einem Fahrgestell (20) und
- einer Strahlkapsel (22), die mit dem Fahrgestell (20) verbunden ist und in der sich wenigstens eine Oberflächenbehandlungseinrichtung (21.1, 21.2) befindet, dadurch gekennzeichnet, daß zwischen dem Fahrgestell (20) und der Strahlkapsel (22) eine Scherengelenkeinrichtung (13, 18, 28) mit einer darüberliegenden dreidimensional beweglichen Feder-Gelenk-Einrichtung (12.1, 12.2, 16, 19, 29) angeordnet ist.

2. Vorrichtung nach Anspruch 1, dadurch gekennzeichnet, daß die Scherengelenkreinrichtung (13, 18, 28) aus einem Scherengestell (13), das sich aus den Scheren und/oder Scherenkreuz-Drehpunkten (26.1, ... 26.n; 27.1, ... 27.n) beweglichen Scherenstangenelementen (25.1, ... 25.n) zusammensetzt, einem Scherengrundelement (18) und einem Scherenoberelement (28) besteht.

3. Vorrichtung nach Anspruch 1 oder 2, dadurch gekennzeichnet, daß
- das erste Scherenstangenelement (25.1) im ersten Scherendrehpunkt (26.1) drehverschieblich in einer Langloch-Ausnehmung (30) im und das zweite Scherenstangenelement (25.2) im zweiten Scherendrehpunkt (26.6) drehbeweglich am Scherengrundelement (18) und
- das vorletzte Scherenstangenelement (25.n-1) im vorletzten Scherendrehpunkt (26.n-1) am und das letzte Scherenstangenelement (25.n) am letzten Scherendrehpunkt (26.n) in einer Schlitzausnehmung (31) im Scherenoberelement (28) drehverschieblich angeordnet sind.

4. Vorrichtung nach Anspruch 1, dadurch gekennzeichnet, daß die Feder-Gelenk-Einrichtung aus einem Plattenelement (19) besteht, in dessen Zentrum (Z) ein Kardangelenk (29) und an dessen oberer Peripherie (P) Federn (12.1, 12.2) angeordnet sind.

5. Vorrichtung nach Anspruch 1 - 4, dadurch gekennzeichnet, daß das Kardangelenk (29) mit dem Zentrum des Scherenoberelementes (28) und den Federn (12.1, 12,2) mit der unteren Peripherie (P') der Strahlkapsel (22) verbunden sind.

6. Vorrichtung nach einem der Ansprüche 1 bis 5, dadurch gekennzeichnet, daß den Federn (12.1, 12.2) gegenüberliegend Rollenelemente (24.1, 24.2) angeordnet sind.

7. Vorrichtung nach Anspruch 1, dadurch gekennzeichnet, daß die Strahlkapsel (22) mit der Scheren-Gelenk-Einrichtung (13, 18, 19) und der Feder-Gelenk-Einrichtung (12.1, 12.2, 19, 29) vor einer Fahrerkabine (7) angeordnet sind.

8. Vorrichtung nach einem der Ansprüche 1 bis 7, dadurch gekennzeichnet, daß die Strahlkapsel (22) mit einem Saugförderschlauch (9) und wenigstens einem Strahlmittelschlauch (10) an der Strahldüse mit Oszillatorantrieb (21.1, 21.2) ausgebildeten Oberflächenbehandlungseinrichtung verbunden ist.

9. Vorrichtung nach einem der Ansprüche 1 bis 8, dadurch gekennzeichnet, daß die Strahlkapsel (22) an ihrer offenen Seite mit Dichtungselementen (23) umgeben ist.

10. Vorrichtung nach einem der Ansprüche 1 bis 9, dadurch gekennzeichnet, daß die Dichtungselemente (23) eine kombinierte Gummi-/Bürstenabdichtung sind.

11. Vorrichtung nach Anspruch 10, dadurch gekennzeichnet, daß die kombinierte Gummi-/Bürstenabdichtung zusätzlich mit Magneten versehen ist.

12. Vorrichtung nach einem der Ansprüche 1 bis 11, dadurch gekennzeichnet, daß die Fahrerkabine (7) nicht höher als der oberste Punkt (Dichtungselemente 23) der abgesenkten Strahlkapsel ist.

## Claims

1. A device for surface treatment of large exposed substantially horizontal bottom surfaces of objects, particularly ships, and comprising
- a chassis (20) and
- a blasting capsule (22) connected to the chassis (20) and containing at least one surface-treating device (21.1, 21.2), characterised in that a scissor joint device (13, 18, 28) is disposed between the chassis (20) and the blasting capsule (22) below a spring-joint device (12.1, 12.2, 16, 19, 29) movable in three dimensions.

2. A device according to claim 1, characterised in that the scissor joint device (13, 18, 28) comprises a scissor frame (13) made up of scissor bar elements (25.1, ... 25.n) movable from the scissors and/or scissor cross-pivots (26.1, ... 26n; 27.1, ... 27n) and also comprises a scissor base element (18) and a scissor upper element (28).

3. A device according to claim 1 or 2, characterised in that
- the first scissor bar element (25.1) is disposed in the first scissor pivot (26.1) so as to be movable in rotation in a slot (30) and the second scissor bar element (25.2) is disposed in the second scissor pivot (26.6) so as to be movable in rotation in the scissor base element (18) and the penultimate scissor bar element (25.n-1) is disposed in the penultimate scissor pivot (26.n-1) and the last scissor bar element (25.n) is disposed in the last scissor pivot (26.n) in a slit (31) so as to be movable in rotation in the upper scissor element (28).

4. A device according to claim 1, characterised in that the spring-joint device comprises a plate element (19) having a universal joint (29) at its centre (Z) and springs (12.1, 12.2) on its upper periphery (P).

5. A device according to claims 1 - 4, characterised in that the universal joint (29) is connected to the centre of the upper scissor element (28) and the springs (12.1, 12.2) are connected to the bottom periphery (P') of the blasting capsule (22).

6. A device according to any of claims 1 to 5, characterised in that roller elements (24.1, 24.2) are disposed opposite the springs (12.1, 12.2).

7. A device according to claim 1, characterised in that the blasting capsule (22) and the scissor joint device (13, 18, 19) and the spring-joint device (12.1, 12.2, 19, 29) are disposed in front of a driver's cab (7).

8. A device according to any of claims 1 to 7, characterised in that the blasting capsule (22) is connected via a suction delivery hose (9) and at least one blasting-medium hose (10) to the blasting-nozzle of the surface-treatment device, which is equipped with an oscillator drive (21.1, 21.2).

9. A device according to any of claims 1 to 8, characterised in that the open side of the blasting capsule (22) is surrounded by sealing elements (23).

10. A device according to any of claims 1 to 9, characterised in that the sealing elements (23) are in the form of a combined rubber and brush seal.

11. A device according to claim 10, characterised in that the combined rubber and brush seal is additionally provided with magnets.

12. A device according to any of claims 1 to 11, characterised in that the driver's cab (7) is not higher than the topmost point (sealing elements 23) of the lowered blasting capsule.

## Revendications

1. Dispositif de traitement de surface de grandes parois de fond isolées sensiblement horizontales d'objets, en particulier de navires, qui comprend:
- un chariot (20) et
- un boîtier de grenaillage (22) qui est relié au chariot (20) et dans lequel se trouve au moins un appareil (21.1, 21.2) de traitement de surface, caractérisé en ce qu'un appareil (13, 18, 28) à leviers croisés articulés, auquel est superposé un appareil articulé élastiquement (12.1, 12.2, 16, 19, 29) mobile dans les trois dimensions, est agencé entre le chariot (20) et le boîtier de grenaillage (22).

2. Dispositif selon la revendication 1 caractérisé en ce que l'appareil (13, 18, 28) à leviers croisés articulés se compose d'un bâti (13) à leviers croisés qui comprend les éléments de tiges (25.1, ..., 25.n) des leviers croisés, mobiles dans des pivots (26.1, ... 26.n; 27., 27.n) des leviers croisés et/ou dans des pivots des croisements des leviers croisés, d'un élément de base (18) des leviers croisés et d'un élément de couronne (28) des leviers croisés.

3. Dispositif selon la revendication 1 ou 2, caractérisé en ce que
- le premier élément de tige (25.1) des leviers croisés est mobile à rotation dans le premier pivot (26.1) des leviers croisés et à coulissement dans un évidement (30) en forme d'orifice allongé ménagé dans l'élément de base (18) des leviers croisés, et le deuxième élément de tige (25.2) des leviers croisés est mobile à rotation dans le deuxième pivot (26.6) des leviers croisés sur l'élément de base (18) des leviers croisés et
- l'avant-dernier élément de tige (25.n-1) des leviers croisés est mobile à rotation dans l'avant-dernier pivot (26.n-1) des leviers croisés sur l'élément de couronne (28) des leviers croisés et le dernier élément de tige (25.n) des leviers croisés est mobile à rotation sur le dernier pivot (26.n) des leviers croisés et à coulissement dans un évidement (31) en forme de fente ménagé dans l'élément de couronne (28) des leviers croisés.

4. Dispositif selon la revendication 1, caractérisé en ce que l'élément articulé élastique se compose d'un élément (19) en forme de plaque dans le centre (Z) duquel est agencé un joint de cardan (29) et à la périphérie supérieure (P) duquel sont agencés des ressorts (12.1, 12.2).

5. Dispositif selon l'une des revendications 1 à 4, caractérisé en ce que le joint de cardan (29) est assemblé au centre de l'élément de couronne (28) des leviers croisés et les ressorts (12.1, 12.2) sont assemblés à la périphérie inférieure (P') du boitier de grenaillage .

6. Dispositif selon l'une des revendications 1 à 5, caractérisé en ce que des éléments à rouleaux (24.1, 24.2) sont disposés sur le côté opposé aux ressorts (12.1, 12.2).

7. Dispositif selon la revendication 1, caractérisé en ce que le boitier de grenaillage (22) ainsi que l'appareil articulé (13, 18, 19) à leviers croisés et l'appareil articulé élastique (12.1, 12.2, 19, 29) sont disposés devant une cabine (7) de conducteur.

8. Dispositif selon l'une des revendications 1 à 7, caractérisé en ce que le boîtier de grenaillage (22) est relié, par un tube souple (9) de transport par aspiration et au moins par un tube souple (10) de grenailles, à l'appareil de traitement de surface réalisé sous forme d'éjecteur de grenailles à entraînement (21.1, 21.2) par oscillateur.

9. Dispositif selon l'une des revendications 1 à 8, caractérisé en ce que le boîtier de grenaillage (22) est entouré sur son côté ouvert par des éléments d'étanchéité (23).

10. Dispositif selon l'une des revendications 1 à 9, caractérisé en ce que les éléments d'étanchéité (23) consistent en un dispositif de recouvrement combiné de caoutchouc et de brosses.

11. Dispositif selon la revendication 10, caractérisé en ce que le dispositif de recouvrement combiné de caoutchouc et de brosses est en outre pourvu d'aimants.

12. Dispositif selon l'une des revendications 1 à 11, caractérisé en ce que la cabine (7) du conducteur n'est pas plus haute que le point le plus haut (éléments d'étanchéité 23) du boîtier de grenaillage lorsqu'il est abaissé.
